# EUROPÄISCHE PATENTSCHRIFT

(11) **EP 0 120 101 B1**
(45) Veröffentlichungstag und Bekanntmachung des Hinweises auf die Patenterteilung: **15.10.1986**
(21) Anmeldenummer: 83102874.1
(22) Anmeldetag: 23.03.1983
(51) Int. Cl.: B25H 7/02, B43L 7/06

(54) **Anschlagwinkel**
Back square
Equerre à chapeau

(43) Veröffentlichungstag der Anmeldung: 03.10.1984
(73) Patentinhaber: ALFER aluminium-fertigbau GmbH, D-7896 Wutöschingen-Horheim (DE)
(72) Erfinder: Wilbs, Alfred, D-7896 Wutöschingen (DE)
(74) Vertreter: Hübner, Hans-Joachim, Dipl.-Ing.

## Beschreibung

Die Erfindung betrifft einen Anschlagwinkel, bestehend aus einer Anschlagschiene und einem an deren einem Ende befestigten und sich zu ihr rechtwinklig erstreckenden Lineal nach dem ersten Teil des Anspruchs 1. Ein derartiger Anschlagwinkel ist aus der GB-A-519 637 bekannt.

Beim Arbeiten mit diesem Anschlagwinkel wird die Anschlagschiene stirnseitig an eine Kante des Werkstückes angelegt. Der Anschlagwinkel muß in dieser Stellung festgehalten werden.

Aufgabe der Erfindung ist es, den Anschlagwinkel so auszubilden, daß er von selbst auf dem Werkstück liegen bleibt.

Diese Aufgabe wird erfindungsgemäß durch die Merkmale des Anspruchs 1 gelöst.

Die Auflagezunge besteht aus einer Schwenkplatte, die um eine Schwenkachse an der Anschlagschiene schwenkbar gelagert ist. Die Schwenkachse befindet sich an einer Stelle, die nahe dem Lineal und nahe dem inneren Längsrand der Anschlagschiene liegt. Die Zunge liegt dabei in ihrer Ruhestellung innerhalb der Kontur der Anschlagschiene, obwohl sie auch an deren freier Schmalseite stirnseitig überstehen kann. Die Öffnungsweite des Längsschlitzes wird dabei vorzugsweise durch die Wanddicke des Lineals bestimmt, während die Wanddicke der Auflagezunge ein gegenüber der Wanddicke des Lineals geringes Untermaß hat, das zum leichten Herausbewegen der Zunge aus dem Längsschlitz ausreicht.

Der Vorteil der Erfindung besteht darin, daß die Auflagezunge auf dem Werkstück aufliegt und den Anschlagwinkel in Position hält. Es genügt schon eine geringfügige Überlappung des Werkstückes um dieses Ziel zu erreichen.

Der Vorteil einer möglichst langen Auflagezunge, die etwa gleich der um die Linealbreite verringerten Länge der Anschlagschiene ist, ermöglicht auf der Auflagezunge mehrere winklig zueinanderliegende gerade Linien vorzusehen, die z.B. mit der geraden Längkante der Auflagezunge einen Winkel von 15 °, 30 und/oder 45 bilden, so daß wahlweise eine der Linien mit dem inneren die Anschlagfläche bildenden Längsrand der Anschlagschiene zur Deckung gebracht wird, so daß die Längskante der Auflagezunge zum Anreißen der unter dem gewählten Winkel liegenden Linie auf dem Werkstück benutzt werden kann. Dabei versteht sich, daß die Linien auch durch Markierungsstriche und auch in geringeren Winkelabständen nach Art eines Winkelmessers ersetzt werden können.

Anhand der Zeichnung, die ein Ausführungsbeispiel darstellt, sei die Erfindung näher beschrieben.

Es zeigt:
Fig. 1 eine Draufsicht auf den neuen Anschlagwinkel mit in Ruhestellung befindlicher Auflagezunge,
Fig. 2 eine Schnittansicht längs der Linie 2-2 der Fig. 1,
Fig. 3 eine Draufsicht auf den Anschlagwinkel mit ausgeschwenkter Auflagezunge und
Fig. 4 einen Schnitt durch die Anschlagschiene mit ausgeschwenkter Auflagezunge längs der Linie 4-4 der Fig. 3.

Der Anschlagwinkel 10 besteht aus einem Lineal 12 und einer Anschlagschiene 14, die miteinander rechtwinklig verbunden sind. Die Anschlagschiene 14 besteht aus zwei Profilstücken 16, 18, die je eine Deckwand 20 bzw. 22 aufweisen, welche am inneren, die Anschlagfläche bildenden Längsrand 24 jeweils einen Flansch 26 aufweisen, der eine verbreiterte Anschlagfläche bildet. Am gegenüberliegenden Außenrand 28 hat das Profilstück 22 einen Längsvorsprung von einer Höhe etwa gleich der Wanddicke des Lineals 12. Von diesem Vorsprung ragt weiterhin ein Längssteg 30 nach oben, der in eine Längsnut 32 im anderen Profilstück 16 eingreift, so daß eine formschlüssige Verbindung geschaffen wird. Die beiden Profilstücke 16, 18 sind an den gegenseitigen Berührungsflächen im Bereich des Längssteges 30 und der Längsnut 32 und an den benachbarten Flächen des Vorsprunges verklebt, sodaß sich ein etwa U-förmiger Querschnitt der Anschlagschiene ergibt, mit einer flachen, über die gesamte Schienenlänge reichenden zentralen Kammer.

In diese Kammer ist an einem Ende der Anschlagschiene 14 das Lineal 12 eingesteckt und mittels Nieten 34, 36 verbunden.

In der flachen Kammer ist eine Auflagezunge 38 untergebracht, deren Länge etwa gleich der um die Linealbreite verringerten Länge der Anschlagschiene 14 ist und deren Breite geringfügig kleiner als die lichte Breite der flachen Aufnahmekammer ist, so daß die Auflagezunge in ihrer Ruhestellung voll im Innern der Anschlagschiene aufgenommen ist, wenn man von einer am freien Querrand vorgesehenen stirnseitigen Aussparung 40 der Anschlagschiene absieht, die eine Grifföffnung zum Herausbewegen der Auflagezunge 38 darstellt.

Benachbart des Lineals 12 und benachbart des inneren Längsrandes 24 durchsetzt ein Stift 42 die Anschlagschiene 14. Der Stift 42 bildet einen Schwenkzapfen für die Auflagezunge 38. Die Wandstärke der Auflagezunge ist geringfügig kleiner als diejenige des Lineals 12, sodaß die Auflagezunge 38 leicht durch den Längsschlitz am inneren Längsrand 25 der Anschlagschiene austreten kann.

Die Auflagezunge besteht aus einer etwa rechteckigen Platte mit einer geradlinigen Anreißkante 44, die in der Ruhestellung innerhalb der Anschlagschiene 14 etwa parallel zum inneren Längsrand 24 und geringfügig innerhalb dieses Längsrandes liegt. Weiterhin befinden sich mindestens auf einer, vorzugsweise aber auf beiden Deckflächen der Auflagezunge 38 Markierungslinien 46, 48, 50, die im Ausführungsbeispiel 15°, 30°. 45° mit der Anreißkante 44 bilden. Diese Markierungslinien 46, 48, 50 treffen sich nicht exakt in einem Punkt zusammen mit der Anreißkante 44, was erforderlich machen würde, daß die Auflagezunge um diesen geometrischen Punkt schwenkbar wäre, vielmehr ist ihre jeweilige Lage so definiert, daß bei Verschwenkung der Auflagezunge 38 um den jeweiligen Winkel die zugehörige Markierungslinie mit dem Längsrand 24 der Anschlagschiene 14 zur Deckung kommt.

Die Auflagezunge 38 ist in ihrer Ruhestellung voll innerhalb der Kontur der Anschlagschiene aufgenommen und stört also nicht die übliche Handhabung der Anschlagwinkels. Ein geringfügiges Auswärtsschwenken der Auflagezunge genügt schon, um zu erreichen, daß die Zunge das Werkstück oder den Arbeitstisch überlappt, sodaß der Anschlagwinkel losgelassen werden kann und seine Position beibehält. Die Winkeleintreilung auf der Auflagezunge 38 ermöglicht das schnelle Anreißen von Winkellinien.

## Patentansprüche

1. Anschlagwinkel, bestehend aus einer Anschlagschiene (14), einem an deren einem Ende befestigten und sich zu.ihr rechtwinklig erstreckenden Lineal (12) und einer an der Anschlagschiene (14) im wesentlichen in der Ebene des Lineals (12) bewegbaren Auflagezunge (38), die in Nichtgebrauchsstellung in einer Kammer der Anschlagschiene (14) untergebracht ist, wobei die Kammer eine an einem an ihrem Längsrand (24) vorgesehene, sich im wesentlichen über die Kammerlänge erstreckende Öffnung aufweist, durch die die Auflagezunge (38) um eine Schwenkachse (42) der Anschlagschiene (14) in eine Gebrauchsstellung herausschwenkbar ist, dadurch gekennzeichnet, daß sich die stirnseitige Öffnung der Kammer am linealseitigen inneren Längsrand (24) der Anschlagschiene (14) befindet und daß die Schwenkachse (42) der Auflagezunge (38) im Nachbarbereich des Lineals (12) und näher am inneren Längsrand (24) der Anschlagschiene (14) als an derem äußeren Längsrand (28) angeordnet ist.

2. Anschlagwinkel nach Anspruch 1, dadurch gekennzeichnet, daß eine gerade Längskante (44) der Auflagezunge (38) in deren Nichtgebrauchsstellung dicht benachbart zum inneren Längsrand (24) der Anschlagschiene (14) liegt und die Auflagezunge mindestens eine auf ihrer Deckseite angeordnete Markierungslinie (46; 48; 50) aufweist, die mit der geraden Längskante (44) einen Winkel von 15° oder dem Mehrfachen von 15° bildet, wobei die Markierungslinie oder -linien (46,48, 50) so angeordnet sind, daß sie bei um 15° bzw. dem Mehrfachen von 15° ausgeschwenkter Auflagezunge (38) mit dem inneren Längsrand (24) der Anschlagschiene (14) zusammenfallen.

3. Anschlagwinkel nach Anspruch 1 oder 2, dadurch gekennzeichnet, daß die Auflagezunge (38) in Nichtgebrauchsstellung über den stirnseitig offenen Querrand oder eine Aussparung (40) des Querrandes der Anschlagschiene (14) vorsteht.

4. Anschlagwinkel nach einem der Ansprüche 1 bis 3, dadurch gekennzeichnet, daß die Anschlagschiene (14) aus zwei Profilstücken (16, 18) zusammengesetzt ist, die je eine Deckwand (20; 22) und an ihren Längsrändern je einen Anlageflansch (26, 26) aufweisen und deren eines (18) benachbart des äußeren Längsrandes (28) einen Längssteg (30) und deren anderes eine Längsnut (32) aufweist, welche letztere den Längssteg (30) formschlüssig aufnimmt, und daß die Profilstücke (16,18) unter Einschluß des Lineals (12) miteinander vernietet sind.

## Revendications

1. Equerre à butés se composant d'une barre d'assise (14), d'une règle (12) fixée sur une extrémité de celle-ci et s'étendant perpendiculairement à ladite barre et d'une languette d'appui (38) déplaçable en substance dans le plan de la règle (12) sur la barre d'assise (14) et disposée, dans la position da non-utilisation, dans une chambre de la barre d'assise (14), la chambre comprenant une ouverture prévue sur son bord longitudinal (24), s'étendant en substance sur sa longueur et par laquelle la languette d'appui (38) peut sortir au dehors dans une position d'utilisation en pivotant sur un axe de pivotenent (42) de la barre d'assise, caractérisée en ce que l'ouverture frontale de la chambre se trouve au bord longitudinal intérieur (24) côté règle de la barre d'assise (14) et en ce que l'axe de pivotement (42) de la languette d'appui (38) est disposé au voisinage de la règle (12) et est plus près du bord longitudinal intérieur (24) de la barre d'assise (14) que de son bord longitudinal extérieur (28).

2. Equerre à butée selon la revendication 1, caractérisée an ce qu'un bord longitudinal droit (44) de la languette d'appui (38) est très proche, dans la position de non-utilisation de celle-ci, du bord longitudinal intérieur (24) de la barre d'assise (14) et en ce que la languette d'appui a au moins une ligne de repère (46, 48, 50) formée sur sa face latérale et déterminant, avec le bord longitudinal droit (44), un angle de 15° ou l'un de ses multiples, la ligne ou les lignes de repère (46, 48, 50) étant disposées de façon qu'elles coincident avec le bord longitudinal intérieur (24) de la barre d'assise (14) lorsque la languette d'appui (38) a pivoté vers l'extérieur de 15° ou d'un de ses multiples.

3. Equerre à butée selon l'une quelconque des revendications 1 et 2, caractérisée en ce que la languette d'appui (38) fait saillie, dans la position de non-utilisation, au-delà du bord transversal ouvert frontalement ou d'un évidement (40) du bord transversal de la barre d' assise (14).

4. Equerre à butée selon l'une quelconque des revendications 1 à 3, caractérisée en ce que la barre d'assise (14) se compose de deux pièces profilées (16, 18) pourvues chacune d'une paroi de couverture (20, 22) et, leur bord longitudinal, d'une bride d'appui (26, 26) et dont l'une comprend, à proximité du bord longitudinal extérieur (28), un rebord longitudinal (30) et l'autre (16), une rainure longitudinal (32) recevant par clabotage le rebord longitudinal (30), et en ce que les pièces profilées (16, 18) sont rivées l'une à l'autre tout en enserrant la règle (12).

## Claims

1. A try square consisting of a guide bar (14), a ruler (12) fastened at one end thereof and extending at right angles therewith and a resting tongue (38) placed in a chamber of the guide bar (14) when not in use, whereby the chamber is provided with an opening at one longitudinal edge (24) of the guide bar, the opening extending substantially along the length of the chamber, the resting tongue (38) being mounted for swinging out through the opening about a swinging axis (42) of the guide bar (14) into a position for use characterized in that the front side opening of the chamber is arranged at the rulersided inner longitudinal edge (24) of the guide bar (14) and that the swinging axis (42) of the resting tongue (38) is positioned in the neighbourhood of the ruler (12) more closely to the inner longitudinal edge (24) of the guide bar (14) than to the outer longitudinal edge thereof.

2. A try square as claimed in claim 1, characterized in that a linear longitudinal edge (44) of the resting tongue (38) is closely spaced from the inner longitudinal edge (24) of the guide bar (14) in the non-use position of the resting tongue (38) and the resting tongue is provided with at least one marking line (46; 48; 50) at the upper side thereof, the marking line forming an angle of 15 ° or a multiplicity of 15 ° with the linear longitudinal edge (44), whereby the marking line or lines (46, 48, 50) are arranged such that they coincide with the inner longitudinal edge (24) of the guide bar (14) when the resting tongue (38) is swung out by 15 ° or the multiplicity of 15 °.

3. A try square according to claim 1 or 2, characterized in that the resting tongue (38) in its non-use position projects beyond the frontside open transverse edge or a recess (40) of the transverse edge of the guide bar (14).

4. A try square according to one of the claims 1 to 3 characterized in that the guide bar (14) is built up of two profile sections (16, 18), each one provided with a covering wall (20; 22) and a lay flange (26, 26) at the longitudinal edges thereof and one (18) of the two profile sections is provided with a longitudinal rib (30) adjacent to the outer longitudinal edge (28) and the other one is provided with a longitudinal groove (32) which contains the longitudinal rib (30) in a form-fit manner, and that the profile sections (16, 18) are riveted with one another with the ruler (12) sandwiched therebetween.
